# EUROPÄISCHE PATENTSCHRIFT

(11) **EP 3 414 140 B1**
(45) Veröffentlichungstag und Bekanntmachung des Hinweises auf die Patenterteilung: **30.09.2020**
(21) Anmeldenummer: 17707894.6
(22) Anmeldetag: 01.03.2017
(51) Int. Cl.: B61L 23/04

(54) **VERFAHREN UND SYSTEM ZUM ERKENNEN VON HINDERNISSEN IN EINEM GEFAHRRAUM VOR EINEM SCHIENENFAHRZEUG**
METHOD AND SYSTEM FOR DETECTING OBSTACLES IN A HAZARDOUS AREA IN FRONT OF A RAIL VEHICLE
PROCÉDÉ ET SYSTÈME DE DÉTECTION D'OBSTACLES DANS UNE ZONE DE DANGER DEVANT UN VÉHICULE FERROVIAIRE

(30) Priorität: 31.03.2016 DE 102016205330
(43) Veröffentlichungstag der Anmeldung: 19.12.2018
(73) Patentinhaber: Siemens Mobility GmbH, 81739 München (DE)
(72) Erfinder: BRABAND, Jens, 38106 Braunschweig (DE); EVERS, Bernhard, 38116 Braunschweig (DE)
(86) Internationale Anmeldenummer: PCT/EP2017/054758
(87) Internationale Veröffentlichungsnummer: WO 2017/167529

(56) Entgegenhaltungen:
- WO-A1-03/019233
- WO-A1-2015/015494
- DE-A1- 19 842 827

## Beschreibung

Ein Triebfahrzeugführer eines Schienenfahrzeugs muss - beispielsweise nach der Richtlinie 408.2341 der Deutschen Bahn AG - die zu befahrende Strecke, Signale, Bahnübergänge und die Oberleitung beobachten.

Die zulässige Höchstgeschwindigkeit, mit der ein Schienenfahrzeug fährt, hängt jedoch derzeit nicht von der tatsächlichen Beobachtungsfähigkeit durch den Triebfahrzeugführer ab. Beispielsweise darf ein Hochgeschwindigkeitszug (z.B. ein ICE) auch bei schlechter Sicht mit einer Geschwindigkeit fahren, die ein Auffahren auf ein Hindernis im Gefahrraum der Strecke bei Auslösung einer Bremsung nach Sichtung des Hindernisses, nicht verhindern würde.

Beim automatischen Fahren ohne Triebfahrzeugführer (oder beim Fahren ohne Streckenbeobachtung durch einen Triebfahrzeugführer) muss die Streckenbeobachtung durch eine technische Ausrüstung ermöglicht werden.

Aus der deutschen Patentanmeldung 102015212019.8 sind ein Verfahren und ein System zum Erkennen von Hindernissen in einem Gefahrraum vor einem Schienenfahrzeug bekannt.

Die Erfindung betrifft ein Verfahren, bei dem eine Hinderniserkennungsanordnung verwendet wird, um Hindernisse in einem Gefahrraum vor dem Schienenfahrzeug zu erkennen, bei dem ein Sollwert für eine die Leistungsfähigkeit der Hinderniserkennungsanordnung charakterisierende Größe bestimmt wird und bei dem ein Istwert der die Leistungsfähigkeit der Hinderniserkennungsanordnung charakterisierenden Größe bestimmt wird.

Die Erfindung betrifft auch ein System, bei dem eine Hinderniserkennungsanordnung geeignet ausgebildet ist, Hindernisse in einem Gefahrraum vor dem Schienenfahrzeug zu erkennen, wobei das System geeignet ausgebildet ist, einen Sollwert für eine die Leistungsfähigkeit der Hinderniserkennungsanordnung charakterisierende Größe zu bestimmen und wobei das System geeignet ausgebildet ist, einen Istwert der die Leistungsfähigkeit der Hinderniserkennungsanordnung charakterisierenden Größe zu bestimmen.

Ein derartiges Verfahren und ein derartiges System sind aus der Druckschrift WO 2015/015494 A1 bekannt.

Der Erfindung liegt die Aufgabe zu Grunde, ein Verfahren und ein System gattungsgemäßer Art anzugeben, die ein verbessertes autonomes Fahren des Schienenfahrzeugs bzw. von Schienenfahrzeugen ermöglichen.

Gelöst wird diese Aufgabe durch ein Verfahren mit den Merkmalen des Patentanspruches 1, bei dem als Istwert ein der aktuell vorliegenden technischen Sichtweite der Hinderniserkennungsanordnung entsprechender Wert und als Sollwert ein der aktuell erforderlichen technischen Sichtweitet zur Hinderniserkennung entsprechender Wert bereitgestellt wird und/oder bei dem als Istwert ein der aktuell vorliegenden technische Auflösung der Hinderniserkennungsanordnung entsprechender Wert und als Sollwert ein der aktuell erforderlichen technischen Auflösung zur Hinderniserkennung entsprechender Wert bereitgestellt wird.

Gelöst wird diese Aufgabe in entsprechender Weise auch durch ein System mit den Merkmalen des Patentanspruches 9, welches geeignet ausgebildet ist, als Istwert einen der aktuell vorliegenden technischen Sichtweite der Hinderniserkennungsanordnung (22) entsprechenden Wert und als Sollwert einen der aktuell erforderlichen technischen Sichtweitet zur Hinderniserkennung entsprechenden Wert bereitzustellen und/oder welches geeignet ausgebildet ist, als Istwert einen der der aktuell vorliegenden technische Auflösung der Hinderniserkennungsanordnung entsprechenden Wert und als Sollwert einen der aktuell erforderlichen technischen Auflösung zur Hinderniserkennung entsprechenden Wert bereitzustellen.

Das erfindungsgemäße Verfahren und das erfindungsgemäße System bieten insbesondere den Vorteil, dass betriebliche und umweltbedingte Randbedingungen definiert sowie deren Umsetzung durch die Ermittlung des Sollwertes als Vorgabe für die Leistungsfähigkeit der Hinderniserkennungsanordnung bei der Streckenbeobachtung realisiert werden kann, wobei sich die Vorgabe dynamisch den gegebenen Streckenverhältnissen anpasst und dabei mindestens so gut ist, wie die Leistungsfähigkeit eines Triebfahrzeugführers unter den gleichen Randbedingungen.

Verfahrensgemäß wird es als vorteilhaft angesehen, wenn ein Steuersignal zur Anpassung eines Fahrverhaltens des Schienenfahrzeugs in Abhängigkeit der Abweichung des Istwertes von dem Sollwert gebildet wird.

Entsprechend wird es systemgemäß als vorteilhaft angesehen, wenn das System geeignet ausgebildet ist, ein Steuersignal zur Anpassung eines Fahrverhaltens des Schienenfahrzeugs in Abhängigkeit der Abweichung des Istwertes von dem Sollwert zu bilden.

Vorzugsweise wird verfahrensgemäß als Hinderniserkennungsanordnung eine fahrzeugseitige Hinderniserkennungsanordnung verwendet wird. Die Hinderniserkennungsanordnung des erfindungsgemäßen Systems ist also vorzugsweise eine fahrzeugseitige Hinderniserkennungsanordnung.

Darüber hinaus wird es verfahrensgemäß als vorteilhaft angesehen, wenn der Sollwert in Abhängigkeit einer Information über den aktuellen Bremsweg des Schienenfahrzeugs sowie in Abhängigkeit einer Information über die am aktuellen Ort des Schienenfahrzeugs gegebene umweltbedingte Sichtweite und/oder einer Information über die am aktuellen Ort des Schienenfahrzeugs gegebene topologische Sichtweite bestimmt wird.

Es ist also von Vorteil, wenn das System geeignet ausgebildet ist, den Sollwert in Abhängigkeit einer Information über den aktuellen Bremsweg des Schienenfahrzeugs sowie in Abhängigkeit einer Information über die am aktuellen Ort des Schienenfahrzeugs gegebene umweltbedingte Sichtweite und/oder einer Information über die am aktuellen Ort des Schienenfahrzeugs gegebene topologische Sichtweite zu bestimmen.

Vorzugsweise wird der der Istwert in Abhängigkeit einer Information über die Art der Hinderniserkennungseinrichtung bestimmt - Das System ist also vorzugsweise geeignet ausgebildet, den Istwert in Abhängigkeit einer Information über die Art der Hinderniserkennungseinrichtung zu bestimmen.

Die Erfindung ist im Weiteren anhand von Figuren näher erläutert. Dabei zeigen die
- Figur 1: ein Schienenfahrzeug auf einer Strecke und ein erfindungsgemäße System zur Erkennung von Hindernisses in einem Gefahrraum der Strecke vor dem Schienenfahrzeug, und
- Figur 2: das Schienenfahrzeug gemäß Figur 1.

Die Figur 1 zeigt eine Strecke 1 mit einem Schienenfahrzeug 2, bei dem es sich insbesondere um ein automatisch ohne Triebfahrzeugführer fahrendes Schienenfahrzeug handelt.

Die Strecke 1 ist mit Signalen 3, 4, 5, 6, 7 - hier in Form von Lichtsignalen - ausgerüstet, wobei die Signale Streckenabschnitte 8, 9, 10, 11, 12, 13 der Strecke begrenzen.

Weiterhin zeigt die Figur 1 eine bevorzugte Ausführungsform 14 des erfindungsgemäßen Systems zum Erkennen von Hindernissen 15, 16 in einem Gefahrraum 17 der Strecke vor dem Schienenfahrzeug.

Das System 14 umfasst eine streckenseitige Ausrüstung 18 (Streckenausrüstung) und eine fahrzeugseitige Ausrüstung 19 (Fahrzeugausrüstung). Die Streckenausrüstung 18 umfasst eine streckenseitige Hinderniserkennungsanordnung 20 und eine streckenseitige Übertragungsanordnung 21. Die Fahrzeugausrüstung 19 umfasst eine fahrzeugseitige Hinderniserkennungsanordnung 22 und eine Fahrzeugsteueranordnung 23.

Die streckenseitige Hinderniserkennungsanordnung 20 ist eine die Strecke 1 kontinuierlich erfassende Anordnung zur Hinderniserkennung - sie weist eine streckenseitige Sensoreinrichtung 24 und eine streckenseitige Auswerteeinrichtung 25 auf.

Die streckenseitige Übertragungsanordnung 21 umfasst Kommunikationseinheiten 26, 27, 28, 29, 30 und ggf. hier nicht gezeigte Repeater.

Die Kommunikationseinheiten 26, 27, 28, 29, 30 sind an den Signalen 3, 4, 5, 6, 7 angebracht. Bei der gezeigten bevorzugten Ausführungsform 14 des erfindungsgemäßen Systems kommen aus der Car2XTechnologie bekannte Kommunikationseinheiten zum Einsatz, die im 5,9Ghz Bereich arbeiten. Die Kommunikationseinheiten 26, 27, 28, 29, 30 können in beide Richtungen 31, 32 der Strecke senden und empfangen. Das Senden und Empfangen kann rückwirkungsfrei erfolgen. Außerdem kann das Senden und Empfangen, beispielsweise durch Einspeisung des Signalstroms der Signale 3, 4, 5, 6, 7 oder eines von Solarmodulen erzeugten Stromes, energieautark erfolgen.

Dort, wo die direkte Verbindung zwischen den an den Signalen angebrachten Kommunikationseinheiten 26, 27, 28, 29, 30 nicht gegeben ist, werden Repeater aufgestellt oder andere Medien benutzt, so dass die Kommunikationseinheiten 26, 27, 28, 29, 30 zur Ausbildung der Übertragungsanordnung 21 signaltechnisch verbunden sind.

Bei der gezeigten Ausführungsform 14 des erfindungsgemäßen Systems kommt beispielhaft als streckenseitige Hinderniserkennungsanordnung 20 eine sogenannte "Fiber Optic Distributed Sensor Technique", insbesondere eine "Distributed Acoustic Sensor Technique" zum Einsatz. Alternativ oder zusätzlich sind aber auch andere streckenseitige Hinderniserkennungsanordnungen oder hybride Anordnungen aus verschiedenen streckenseitigen Hinderniserkennungsanordnungen einsetzbar.

Die Sensoreinrichtung 24 umfasst einen entlang der Strecke 1 in dem Gefahrraum 17 verlegten Glasfaserstrang 33 mit angeschlossener Sende- und Empfangseinheit 34. Von der Sende- und Empfangseinheit 34 empfangene Signale werden als streckenseitige Hindernissignale sHS an die Auswerteeinrichtung 25 übermittelt.

Die streckenseitige Auswerteeinrichtung 25 ist mit einer Auswerteeinheit 35, einer Kommunikationseinheit 36 sowie einer Streckenkarteneinheit 37 versehen, wobei die Streckenkarteneinheit 37 eine grobe Karte der Strecke besitzt.

In der Auswerteeinheit 35 werden die streckenseitigen Hindernissignale sHS mittels Filteralgorithmen ausgewertet.

Wenn durch die Auswerteeinheit 35 der streckenseitigen Hinderniserkennungsanordnung ein Hindernis (ein Ereignis) erkannt wird, so wird dieses durch die Auswerteeinheit 35 klassifiziert. Dabei wird per Mustererkennung der Typ des Hindernisses ermittelt. Je nach Typ werden unterschiedliche Reaktionen veranlasst. Außerdem wird unter Heranziehung von Informationen I.S hinsichtlich der Streckenabschnitte und der die Streckenabschnitte begrenzenden Signale, die die Auswerteeinheit 34 aus der Streckenkarteneinheit 36 ausliest, ein jeweiliges der Hindernisse (Ereignisse) dem betroffenen Streckenabschnitt zugeordnet. Bei Relevanz des jeweiligen Hindernisses (des Ereignisses) sendet die Auswerteeinheit 35 über die Kommunikationseinheit 36 ein streckenseitiges Auswertesignal sAS:[sI.O, sI.T] aus. Das Auswertesignal sAS:[sI.O, sI.T] wird an die Kommunikationseinheiten 29, 30 der streckenseitigen Kommunikationsanordnung gemeldet wird, welche an den Signalen 6, 7 angebracht sind, die den Streckenabschnitt 12 begrenzen, in dem das relevante Hindernis (Ereignis) 16 erkannt wurde.

Bezüglich des gezeigten Vogels 15 über dem Streckenabschnitt 12, den die streckenseitige Hinderniserkennungsanordnung als solchen erkennt, gibt die Auswerteeinheit 35 kein Auswertesignal aus, da es den Vogel als Hindernis eines nicht relevanten Typs klassifiziert. Hinsichtlich des mit 16 bezeichneten Hindernisses gibt die Auswerteeinheit das Auswertesignal sAS:[sI.O, sI.T] aus, da es dieses als Hindernis eines relevanten Typs klassifiziert.

Die an den Signalen angebrachten Kommunikationseinheiten 26, 27, 28, 29, 30 koordinieren sich untereinander, so dass die Kommunikationseinheit jedes der Signale die Ereignisse in beide Richtungen 31, 32 in ca. 3 km Entfernung kennt.

Die streckenseitige Sensoreinrichtung 24 erkennt also ein jeweiliges 15 bzw. 16 der Hindernisse 15, 16 und gibt ein das jeweilige Hindernis 15 bzw. 16 anzeigendes streckenseitiges Hindernissignal sHS an die Auswerteeinrichtung 25 aus. Und die Auswerteeinrichtung 25 bildet aus dem streckenseitigen Hindernissignal sHS das streckenseitiges Auswertesignal sAS:[sI.O, sI.T] und gibt dieses mittels seiner Kommunikationseinheit 36 zur Übertragung an das Schienenfahrzeug 2 an die streckenseitige Übertragungsanordnung 21 aus.

Dabei wird anhand des streckenseitigen Auswertesignals sAS:[sI.O, sI.T] eine streckenseitige Information sI.T über den Typ des relevanten Hindernisses 16 und eine streckenseitige Information sI.O über den Ort des relevanten Hindernisses 16 bereitstellt.

Das sich einem hier mit 4 bezeichneten Signal nähernde Schienenfahrzeug 2 empfängt die für das Schienenfahrzeug relevanten Informationen der nächsten drei Abschnitte 10, 11, 12. Bei Bedarf kann auch noch ein Ausschnitt aus der Streckenkarte mit übertragen werden. Genauso können Ereignisse zurückgenommen werden, die sich erledigt haben.

Die fahrzeugseitige Hinderniserkennungsanordnung 22 umfasst eine fahrzeugseitige Sensoreinrichtung 38 und eine fahrzeugseitige Auswerteeinrichtung 39.

Die Fahrzeugsteueranordnung 23 weist eine Kommunikationseinheit 40 auf, die geeignet ausgebildet ist, das streckenseitige Auswertesignal sAS:[sI.O, sI.T] von der streckenseitigen Übertragungsanordnung 21 zu empfangen.

Weiterhin weist die Fahrzeugsteueranordnung 23 eine Sollwertbestimmungseinrichtung 41, eine Istwertbestimmungseinrichtung 42 und eine Steuereinrichtung 43 auf.

Außerdem weist die Fahrzeugsteueranordnung 23 eine Fahrsteuereinrichtung 44 in Form einer Antriebs- und Bremssteuereinrichtung, eine Warneinrichtung 45 - hier in Form einer Hupe - und eine Alarmierungseinrichtung 46 - hier in Form eines Mittels zum Alarmieren von Wartungstrupps auf.

Darüber hinaus umfasst die Fahrzeugsteueranordnung 23 eine Einrichtung 47 zur Ausgabe einer Information I.Bw über den aktuellen Bremsweg des Schienenfahrzeugs, eine Einrichtung 48 zur Ausgabe einer Information I.uSw über die am aktuellen Ort des Schienenfahrzeugs gegebene umweltbedingte Sichtweite und eine Einrichtung 49 zur Ausgabe einer Information I.tSw über die am aktuellen Ort des Schienenfahrzeugs gegebene topologische Sichtweite. Die umweltbedingte Sichtweite kann beispielsweise durch Nebel oder Dunkelheit begrenzt sein. Die topologische Sichtweite kann beispielsweise durch Kurven oder Gefälle begrenzt sein.

Die Einrichtung 48 ist beispielsweise mit einem Helligkeitssensor 50 verbunden. Die Einrichtung 49 hat Zugriff auf einen Streckenatlas 51, der eine die Topologie der Strecke beschreibende Komponente umfasst.

Bei Annäherung an das Hindernis 16 werden Reaktionen des Schienenfahrzeugs 2 in Abhängigkeit des Auswertesignals sAS:[sI.O, sI.T] der streckenseitigen Hinderniserkennungsanordnung 20 und in Anhängigkeit zumindest eines der hier mit Sw.Ist und Aufl.Ist bezeichneten Istwerte, jeweils einer die Leistungsfähigkeit der fahrzeugseitigen Hinderniserkennungsanordnung 22 charakterisierenden Größe abgeleitet.

Eine der abgeleiteten Reaktionen besteht darin, dass die Steuereinrichtung 43 ein Steuersignal StS zur Anpassung eines Fahrverhaltens des Schienenfahrzeugs 2 bestimmt und dieses Steuersignal an die Fahrsteuereinrichtung 44 ausgibt, die dann das Fahrverhaltens des Schienenfahrzeugs dem Steuersignal StS entsprechend anpasst.

Eine weitere Reaktion besteht darin, dass die Steuereinrichtung 43 ein Meldesignal MS bestimmt und an die Warneinrichtung 45 sowie an die Alarmierungseinrichtung 46 ausgibt.

Die Steuereinrichtung 43 bildet das Steuersignal StS in Anhängigkeit einer Reihe von Werten und Informationen.

So wird zum automatischen Fahren ohne Triebfahrzeugführer an die Steuereinrichtung 43 neben dem zumindest einen Istwert Sw.Ist oder Aufl.Ist auch ein zugeordneter Sollwert Sw.Soll bzw. Aufl.Soll der zumindest einen die Leistungsfähigkeit der fahrzeugseitigen Hinderniserkennungsanordnung charakterisierenden Größe ausgegeben. Alternativ hierzu können auch beide Istwerte und beide Sollwerte an die Steuereinrichtung 43 ausgegeben werden.

Die Steuereinrichtung 43 bestimmt dann die Abweichung A.Sw=Sw.Ist-Sw.Soll und/oder die Abweichung A.Ausl=Ausl.Ist-Ausl.Soll des jeweiligen Istwertes von dem zugeordneten Sollwert, so dass die Reaktionen - also das Steuersignal StS und das Meldesignal MS - in Abhängigkeit des streckenseitigen Auswertesignals sAS:[sI.O, sI.T] und in Anhängigkeit von der ermittelten Abweichung A.Sw und/oder der ermittelten Abweichung A.Ausl abgeleitet werden.

Außerdem bestimmt die Steuereinrichtung 43 das Steuersignal StS auch in Abhängigkeit der streckenseitigen Information sI.T über den Typ des Hindernisses 16 und in Abhängigkeit der streckenseitigen Information sI.O über den Ort des Hindernisses 16.

Darüber hinaus bildet die Steuereinrichtung 43 das Steuersignal StS auch in Abhängigkeit eines fahrzeugseitigen Auswertesignals fAS:[fI.O, fI.T]. Hierzu bildet die Sensoreinrichtung 38 der fahrzeugseitigen Hinderniserkennungsanordnung 22 - sobald sie das Hindernis 16 erkennt - ein das Hindernis 16 anzeigendes fahrzeugseitiges Hindernissignal fHS und gibt dieses an die Auswerteeinrichtung 39 aus. Die Auswerteeinrichtung 39 bildet ihrerseits aus dem fahrzeugseitigen Hindernissignal fHS das fahrzeugseitiges Auswertesignal fAS:[fI.O, fI.T und gibt dieses an die Steuereinrichtung 43 aus. Die fahrzeugseitige Auswerteeinrichtung 39 gibt auch eine Information I.A über die Art der Hinderniserkennungsanordnung 22 aus.

Als Istwert wird von der Istwertbestimmungseinrichtung 42 insbesondere ein der aktuell vorliegenden technischen Sichtweite (also ein der aktuell vorliegenden sensorischen Reichweite) der Hinderniserkennungsanordnung 22 entsprechender Wert Sw.Ist bestimmt und entsprechend wird von der Sollwertbestimmungseinrichtung 41 als Sollwert ein der aktuell erforderlichen technischen Sichtweitet zur Hinderniserkennung (also ein der aktuell erforderlichen sensorischen Reichweite zur Hinderniserkennung) entsprechender Wert Sw.Soll bereitgestellt.

Alternativ oder zusätzlich wird von der Istwertbestimmungseinrichtung als Istwert ein der der aktuell vorliegenden technische Auflösung der Hinderniserkennungsanordnung 22 entsprechenden Wert Aufl.Ist bestimmt und entsprechend wird von der Sollwertbestimmungseinrichtung 41 als Sollwert ein der aktuell erforderlichen technischen Auflösung zur Hinderniserkennung entsprechenden Wert Aufl.Soll bereitgestellt.

Insbesondere der Wert Sw.Ist der aktuell vorliegenden technischen Sichtweite wird von der Istwertbestimmungseinrichtung in Abhängigkeit der Information I.A über die Art der Hinderniserkennungseinrichtung 22, der streckenseitigen Information sI.T über den Typ des Hindernisses 16, der Information I.uSw über die am aktuellen Ort des Schienenfahrzeugs 2 gegebene umweltbedingte Sichtweite und der Information I.tSw über die am aktuellen Ort des Schienenfahrzeugs gegebenen topologischen Sichtweite bestimmt und an die Steuereinrichtung 43 ausgegeben.

Der Wert Sw.Soll der aktuell erforderlichen technischen Sichtweite wird von der Sollwertbestimmungseinrichtung vorzugsweise in Abhängigkeit der Information I.Bw über den aktuellen Bremsweg des Schienenfahrzeugs, der Information I.uSw über die am aktuellen Ort des Schienenfahrzeugs gegebene umweltbedingte Sichtweite und der Information I.tSw über die am aktuellen Ort des Schienenfahrzeugs gegebene topologische Sichtweite bestimmt und an die Steuereinrichtung 43 ausgegeben.

Der Wert Sw.Soll bildet dabei das aktuelle ortsbezogene Minimum der erforderlichen technischen Sichtweite zur Hinderniserkennung und wird als Vorgabe für die aktuell vorliegende technische Sichtweite der fahrzeugseitigen Hinderniserkennungsanordnung und deren Sensoreinrichtung (Sensorik, beispielsweise in Form eines Radarsystems, eines Kamerasystems, etc.) für die Streckenbeobachtung herangezogen.

Ist der Wert der aktuell vorliegenden technischen Sichtweite der Hinderniserkennungsanordnung 22 größer oder gleich dem aktuell erforderlichen Wert der technischen Sichtweite zur Hinderniserkennung (A.Sw≥0), so kann das Schienenfahrzeug 2 mit der maximal zulässigen Geschwindigkeit betrieben werden.

Ist der Wert der aktuell vorliegenden technischen Sichtweite der Hinderniserkennungsanordnung 22 kleiner als der aktuell erforderliche Wert der technischen Sichtweite zur Hinderniserkennung (A.Sw<0), so muss das Schienenfahrzeug 2 langsamer fahren. Mittels des Steuersignals StS erfolgt vorzugsweise durch eine dynamische Bremskurvenanpassung eine Begrenzung der Geschwindigkeit des Schienenfahrzeugs 2 derart, dass ein Halten vor dem Hindernis 16 möglich wäre.

Insbesondere aus der Ermittlung des Wertes Sw.Soll der aktuell erforderlichen technischen Sichtweite zur Hinderniserkennung basierend auf den oben genannten Informationen I.Bw, I.uSw, I.tSw als vorgegebenes Minimum für die technische Sichtweite (als vorgegebenes Minimum für die sensorische Reichweite) ergeben sich eine Reihe von Vorteilen.

So stellt der Wert Sw.Soll einen Maßstab für die erforderliche Sicherheit des Systems 14 und insbesondere seiner fahrzeugseitigen Hinderniserkennungsanordnung 22 und damit für deren Zulassungsfähigkeit für das automatische Fahren dar.

Die Systemverfügbarkeit beim automatischen Fahren ist erhöht, da eine dynamische Bremskurvenanpassung, basierend auf einer definierten Sicherheitsanforderung, auch bei schlechten Umgebungsbedingungen und bei die Sicht verschlechternden topologischen Bedingungen ein Fahren des Schienenfahrzeugs 2 ermöglicht - das Schienenfahrzeug muss nicht zwangsläufig angehalten werden.

Es besteht Rückwirkungsfreiheit zu bestehenden Zugbeeinflussungssystemen.

Der Wert Sw.Soll dient als Festlegung eines Designkriteriums für die Sensorik für das automatische Fahren.

Und das erfindungsgemäße Verfahren und das erfindungsgemäße System bieten den Vorteil, dass betriebliche und umweltbedingte Randbedingungen definiert werden können sowie deren Umsetzung durch die Ermittlung des Sollwertes als Vorgabe für die Leistungsfähigkeit der Hinderniserkennungsanordnung 22 bei der Streckenbeobachtung realisiert werden kann, wobei sich die Vorgabe dynamisch an die gegebenen Streckenverhältnissen anpasst und dabei mindestens so gut ist, wie die Leistungsfähigkeit eines Triebfahrzeugführers unter den gleichen Randbedingungen.

Die Hinderniserkennungsanordnung 22 des Schienenfahrzeugs 2 besitzt eine ihrer Art, den aktuellen Umweltbedingungen, den aktuellen topologischen Bedingungen und dem Typ eines jeweiligen Hindernisses entsprechende spezifische Leistungsfähigkeit hinsichtlich ihrer Sichtweite und auch eine spezifische Leistungsfähigkeit hinsichtlich ihrer Auflösung.

In jedem Fall passt das Schienenfahrzeug 2 in Abhängigkeit der Information sI.O über den Ort des Hindernisses (und damit in Abhängigkeit von seiner Entfernung vom Hindernis), in Anhängigkeit der Information sI.T über den Typ des Hindernisses und in Abhängigkeit der Abweichung des Istwertes von dem Sollwert (und damit in Abhängigkeit von der aktuell vorliegenden Leistungsfähigkeit der fahrzeugseitigen Hinderniserkennungsanordnung 22 und der aktuell erforderlichen Leistungsfähigkeit zur Hinderniserkennung) sein Fahrverhalten dynamisch an, erkennt und klassifiziert das Hindernis 16 aus der Nähe und leitet die entsprechenden Reaktionen, z. B. Hupen oder Wartungstrupp alarmieren, ein. In den meisten Fällen wird das Hindernis z.B. ein großes Tier oder ein Mensch verschwunden sein oder lässt sich vertreiben. In diesem Fall meldet das Schienenfahrzeug 2 durch ein entsprechendes Rücksignal RS den geräumten Zustand zurück an die Kommunikationseinheit des nächsten Signals, das es passiert.

Während bei herkömmlichem Betrieb die Strecke nach Erkennen eines des Hindernisses gesperrt und geräumt werden müsste, ermöglicht das erfindungsgemäße System 14 ein autonomes Fahren des Schienenfahrzeugs 2 mit optimaler Geschwindigkeit.

## Patentansprüche

1. Verfahren bei dem eine Hinderniserkennungsanordnung (20, 22) verwendet wird, um Hindernisse (15, 16) in einem Gefahrraum (17) vor dem Schienenfahrzeug (2) zu erkennen, bei dem ein Sollwert (Sw.Soll, Aufl.Soll) für eine die Leistungsfähigkeit der Hinderniserkennungsanordnung (22) charakterisierende Größe bestimmt wird und
bei dem ein Istwert (Sw.Ist, Aufl.Ist) der die Leistungsfähigkeit der Hinderniserkennungsanordnung charakterisierenden Größe bestimmt wird,
**dadurch gekennzeichnet, dass**
als Istwert ein der aktuell vorliegenden technischen Sichtweite der Hinderniserkennungsanordnung (22) entsprechender Wert (Sw.Ist) und als Sollwert ein der aktuell erforderlichen technischen Sichtweitet zur Hinderniserkennung entsprechender Wert (Sw.Soll) bereitgestellt wird und/oder
als Istwert ein der aktuell vorliegenden technische Auflösung der Hinderniserkennungsanordnung (22) entsprechender Wert (Aufl.Ist) und als Sollwert ein der aktuell erforderlichen technischen Auflösung zur Hinderniserkennung entsprechender Wert (Aufl.Soll) bereitgestellt wird.

2. Verfahren nach Anspruch 1,
**dadurch gekennzeichnet, dass**
ein Steuersignal (StS) zur Anpassung eines Fahrverhaltens des Schienenfahrzeugs (2) in Abhängigkeit der Abweichung (A.Sw=Sw.Ist-Sw.Soll, A.Aufl=Aufl.Ist-Aufl.Soll) des Istwertes (Sw.Ist, Aufl.Ist) von dem Sollwert (Sw.Soll, Aufl.Soll) gebildet wird.

3. Verfahren nach einem der Ansprüche 1 oder 2,
**dadurch gekennzeichnet, dass**
als Hinderniserkennungsanordnung eine fahrzeugseitige Hinderniserkennungsanordnung (22) verwendet wird.

4. Verfahren nach einem der Ansprüche 1 bis 3,
**dadurch gekennzeichnet, dass**
der Sollwert (Sw.Soll) in Abhängigkeit einer Information (I.Bw) über den aktuellen Bremsweg des Schienenfahrzeugs (2) sowie in Abhängigkeit einer Information (I.uSw) über die am aktuellen Ort des Schienenfahrzeugs gegebene umweltbedingte Sichtweite und/oder einer Information (I.tSw) über die am aktuellen Ort des Schienenfahrzeugs gegebene topologische Sichtweite bestimmt wird.

5. Verfahren nach einem der Ansprüche 1 bis 4,
**dadurch gekennzeichnet, dass**
der Istwert (Sw.Ist) in Abhängigkeit einer Information (I.A) über die Art der Hinderniserkennungseinrichtung (22) bestimmt wird.

6. System (14) bei dem eine Hinderniserkennungsanordnung (20, 22) geeignet ausgebildet ist, Hindernisse (15, 16) in einem Gefahrraum (17) vor dem Schienenfahrzeug (2) zu erkennen,
wobei das System (14) geeignet ausgebildet ist, einen Sollwert (Sw.Soll, Aufl.Soll) für eine die Leistungsfähigkeit der Hinderniserkennungsanordnung (22) charakterisierende Größe zu bestimmen und
wobei das System (14) geeignet ausgebildet ist, einen Istwert (Sw.Ist, Aufl.Ist) der die Leistungsfähigkeit der Hinderniserkennungsanordnung (22) charakterisierenden Größe zu bestimmen
**dadurch gekennzeichnet, dass**
das System (14) geeignet ausgebildet ist, als Istwert einen der aktuell vorliegenden technischen Sichtweite der Hinderniserkennungsanordnung (22) entsprechenden Wert (Sw.Ist) und als Sollwert einen der aktuell erforderlichen technischen Sichtweitet zur Hinderniserkennung entsprechenden Wert (Sw.Soll) bereitzustellen
und/oder
das System (14) geeignet ausgebildet ist, als Istwert einen der der aktuell vorliegenden technische Auflösung der Hinderniserkennungsanordnung (22) entsprechenden Wert (Aufl.Ist) und als Sollwert einen der aktuell erforderlichen technischen Auflösung zur Hinderniserkennung entsprechenden Wert (Aufl.Soll) bereitzustellen.

7. System (14) nach Anspruch 6,
**dadurch gekennzeichnet, dass**
es geeignet ausgebildet ist, ein Steuersignal (StS) zur Anpassung eines Fahrverhaltens des Schienenfahrzeugs (2) in Abhängigkeit der Abweichung (A.Sw=Sw.Ist-Sw.Soll, A.Aufl=Aufl.Ist-Aufl.Soll) des Istwertes (Sw.Ist, Aufl.Ist) von dem Sollwert (Sw.Soll, Aufl.Soll) zu bilden.

8. System (14) nach einem der Ansprüche6 oder 7,
**dadurch gekennzeichnet, dass**
die Hinderniserkennungsanordnung eine fahrzeugseitige Hinderniserkennungsanordnung (22) ist.

9. System (14) nach einem der Ansprüche 6 bis 8,
**dadurch gekennzeichnet, dass**
es geeignet ausgebildet ist, den Sollwert (Sw.Soll) in Abhängigkeit einer Information (I.Bw) über den aktuellen Bremsweg des Schienenfahrzeugs sowie in Abhängigkeit einer Information (I.uSw) über die am aktuellen Ort des Schienenfahrzeugs gegebene umweltbedingte Sichtweite und/oder einer Information (I.tSw) über die am aktuellen Ort des Schienenfahrzeugs gegebene topologische Sichtweite zu bestimmen.

10. System (14) nach einem der Ansprüche 6 bis 9,
**dadurch gekennzeichnet, dass**
es geeignet ausgebildet ist, den Istwert (Sw.Ist) in Abhängigkeit einer Information (I.A) über die Art der Hinderniserkennungseinrichtung (22) zu bestimmen.

## Claims

1. Method in which an obstacle detection arrangement (20, 22) is used to detect obstacles (15, 16) in a hazardous area (17) in front of the rail vehicle (2),
wherein a target value (Sw.Soll, Aufl.Soll) for a variable which characterises the performance of the obstacle detection arrangement (22) is determined and
wherein an actual value (Sw.Ist, Aufl.Ist) of the variable which characterises the performance of the obstacle detection arrangement is determined,
**characterised in that**
a value (Sw.Ist) corresponding to the currently existing technical visibility distance of the obstacle detection arrangement (22) is provided as an actual value, and a value (Sw.Soll) corresponding to the currently required technical visibility distance for obstacle detection is provided as a target value
and/or
a value (Aufl.Ist) corresponding to the currently existing technical resolution of the obstacle detection arrangement (22) is provided as an actual value, and a value (Aufl.Soll) corresponding to the currently required technical resolution for obstacle detection is provided as a target value.

2. Method according to claim 2,
**characterised in that**
a control signal (StS) for adapting a driving strategy of the rail vehicle (2) is generated as a function of the deviation (A.Sw=Sw.Ist-Sw.Soll, A.Aufl=Aufl.Ist-Aufl.Soll) of the actual value (Sw.Ist, Aufl.Ist) from the target value (Sw.Soll, Aufl.Soll).

3. Method according to one of the claims 1 or 2,
**characterised in that**
an on-board obstacle detection arrangement (22) is used as an obstacle detection arrangement.

4. Method according to one of the claims 1 to 3,
**characterised in that**
the target value (Sw.Soll) is determined as a function of information (I.Bw) relating to the current braking distance of the rail vehicle (2) and as a function of information (I.uSw) relating to the given environmental visibility distance at the current location of the rail vehicle and/or information (I.tSw) relating to the given topological visibility distance at the current location of the rail vehicle.

5. Method according to one of the claims 1 to 4,
**characterised in that**
the actual value (Sw.Ist) is determined as a function of information (I.A) relating to the type of the obstacle detection device (22).

6. System (14) in which an obstacle detection arrangement (20, 22) is suitably embodied to detect obstacles (15, 16) in a hazardous area (17) in front of the rail vehicle (2), wherein the system (14) is suitably embodied to determine a target value (Sw.Soll, Aufl.Soll) for a variable which characterises the performance of the obstacle detection arrangement (22) and
wherein the system (14) is suitably embodied to determine an actual value (Sw.Ist, Aufl.Ist) of the variable which characterises the performance of the obstacle detection arrangement (22)
**characterised in that**
the system (14) is suitably embodied to provide a value (Sw.Ist) corresponding to the currently existing technical visibility distance of the obstacle detection arrangement (22) as an actual value, and a value (Sw.Soll) corresponding to the currently required technical visibility distance for obstacle detection as a target value
and/or
the system (14) is suitably embodied to provide a value (Aufl.Ist) corresponding to the currently existing technical resolution of the obstacle detection arrangement (22) as an actual value, and a value (Aufl.Soll) corresponding to the currently required technical resolution for obstacle detection as a target value.

7. System (14) according to claim 6,
**characterised in that**
it is suitably embodied to generate a control signal (StS) for adapting a driving strategy of the rail vehicle (2) as a function of the deviation (A.Sw=Sw.Ist-Sw.Soll, A.Aufl=Aufl.Ist-Aufl.Soll) of the actual value (Sw.Ist, Aufl.Ist) from the target value (Sw.Soll, Aufl.Soll).

8. System (14) according to one of the claims 6 or 7,
**characterised in that**
the obstacle detection arrangement is an on-board obstacle detection arrangement (22).

9. System (14) according to one of the claims 6 to 8,
**characterised in that**
it is suitably embodied to determine the target value (Sw.Soll) as a function of information (I.Bw) relating to the current braking distance of the rail vehicle and as a function of information (I.uSw) relating to the given environmental visibility distance at the current location of the rail vehicle and/or information (I.tSw) relating to the given topological visibility distance at the current location of the rail vehicle.

10. System (14) according to one of the claims 6 to 9,
**characterised in that**
it is suitably embodied to determine the actual value (Sw.Ist) as a function of information (I.A) relating to the type of the obstacle detection device (22).

## Revendications

1. Procédé, dans lequel on utilise un système (20, 22) de détection d'obstacles pour détecter des obstacles (15, 16) dans un espace (17) de danger devant le véhicule (2) ferroviaire, dans lequel on détermine une valeur (Sw.Soll, Aufl.Soll) de consigne d'une grandeur caractérisant l'efficacité du système (22) de détection d'obstacles et
dans lequel on détermine une valeur (Sw.Ist, Aufl.Ist ) réelle de la grandeur caractérisant l'efficacité du système de détection d'obstacle,
**caractérisé en ce que**
l'on se procure, comme valeur réelle, une valeur (Sw.Ist ) correspondant à la visibilité technique présente actuellement du système (22) de détection d'obstacles et, comme valeur de consigne, une valeur (Sw.Soll) correspondant à la visibilité technique nécessaire actuellement pour la détection d'obstacles et/ou on se procure, comme valeur réelle, une valeur (Aufl.Ist correspondant à la résolution technique présente actuellement du système (22) de détection d'obstacles et, comme valeur de consigne, une valeur (Aufl.Soll) correspondant à la résolution technique nécessaire actuellement pour la détection d'obstacles.

2. Procédé suivant la revendication 1,
**caractérisé en ce que**
on forme un signal (StS) de commande pour l'adaptation d'un comportement de marche du véhicule (2) ferroviaire en fonction de l'écart (A.Sw=Sw.Ist-Sw.Soll, A.Aufl=Aufl.Ist-Aufl.Soll) de la valeur (Sw.Ist, Aufl.Ist) réelle à la valeur (Sw.Soll, Aufl.Soll) de consigne.

3. Procédé suivant l'une des revendications 1 ou 2,
**caractérisé en ce que**
l'on utilise, comme système de détection d'obstacles, un système (22) de détection d'obstacles embarqué.

4. Procédé suivant l'une des revendications 1 à 3,
**caractérisé en ce que**
l'on détermine la valeur (Sw.Soll) de consigne en fonction d'une information (I.Bw) sur la distance de freinage actuelle du véhicule (2) ferroviaire, ainsi qu'en fonction d'une information (I.uSw) sur la visibilité due à l'atmosphère environnante donnée à l'emplacement actuel du véhicule ferroviaire et/ou d'une information (I.tSw) sur la visibilité topologique donnée à l'emplacement actuel du véhicule ferroviaire.

5. Procédé suivant l'une des revendications 1 à 4,
**caractérisé en ce que**
l'on détermine la valeur (Sw.Ist ) réelle en fonction d'une information (I.A) sur le type du dispositif (22) de détection d'obstacles.

6. Système (14), dans lequel un système (20, 22) de détection d'obstacles est constitué de manière appropriée pour détecter des obstacles (15, 16) dans un espace (17) de danger devant le véhicule (2) ferroviaire,
dans lequel le système (14) est constitué de manière propre à déterminer une valeur (Sw.Soll, Aufl.Soll) de consigne d'une grandeur caractérisant l'efficacité du système (22) de détection d'obstacles et
dans lequel le système (14) est constitué de manière appropriée pour déterminer une valeur (Sw.Ist, Aufl.Ist) réelle de la grandeur caractérisant l'efficacité du système (22) de détection d'obstacles,
**caractérisé en ce que**
le système (14) est constitué de manière appropriée pour procurer, comme valeur réelle, une valeur (Sw.Ist) correspondant à la visibilité technique présente actuellement du système (22) de détection d'obstacles et, comme valeur de consigne, une valeur (Sw.Soll) correspondant à la visibilité technique nécessaire actuellement pour la détection d'obstacles et/ou
le système (14) est constitué de manière appropriée pour procurer, comme valeur réelle, une valeur (Aufl.Ist) correspondant à la résolution technique présente actuellement du système (22) de détection d'obstacle et, comme valeur de consigne, une valeur (Aufl.Soll) correspondant à la résolution technique nécessaire actuellement pour la détection d'obstacles.

7. Système (14) suivant la revendication 6,
**caractérisé en ce qu'**
il est constitué de manière appropriée pour former un signal (StS) de commande, afin d'adapter un comportement de marche du véhicule ferroviaire en fonction de l'écart (A.Sw=Sw.Ist-Sw.Soll, A.Aufl=Aufl.Ist-Aufl.Soll) de la valeur (Sw.Ist, Aufl.Ist) réelle à la valeur (Sw.Soll, Aufl.Soll) de consigne.

8. Système (14) suivant l'une des revendications 6 ou 7,
**caractérisé en ce que**
le système de détection d'obstacles est un système (22) de détection d'obstacles embarqué.

9. Système (14) suivant l'une des revendications 6 à 8,
**caractérisé en ce qu'**il est constitué de manière appropriée pour déterminer la valeur (Sw.Soll) de consigne en fonction d'une information I.Bw) sur la distance de freinage actuelle du véhicule (2) ferroviaire, ainsi qu'en fonction d'une information (I.uSw) sur la visibilité due à l'atmosphère environnante donnée à l'emplacement actuel du véhicule ferroviaire et/ou d'une information (I.tSw) sur la visibilité topologique donnée à l'emplacement actuel du véhicule ferroviaire.

10. Système (14) suivant l'une des revendications 6 à 9,
**caractérisé en ce qu'**
il est constitué de manière appropriée pour déterminer la valeur (Sw.Ist) réelle en fonction d'une information (I.A) sur le type du dispositif (22) de détection d'obstacles.
